# EUROPÄISCHE PATENTSCHRIFT

(11) **EP 2 406 498 B1**
(45) Veröffentlichungstag und Bekanntmachung des Hinweises auf die Patenterteilung: **23.12.2015**
(21) Anmeldenummer: 10712884.5
(22) Anmeldetag: 06.03.2010
(51) Int. Cl.: F04D 3/00, F04D 15/00, F04D 29/58, F01P 5/10, F01P 7/14

(54) **REGELBARE KÜHLMITTELPUMPE**
CONTROLLABLE COOLANT PUMP
POMPE DE LIQUIDE DE REFROIDISSEMENT À RÉGULATION

(30) Priorität: 12.03.2009 DE 102009012923
(43) Veröffentlichungstag der Anmeldung: 18.01.2012
(73) Patentinhaber: NIDEC GPM GmbH, 98673 Merbelsrod (DE)
(72) Erfinder: SCHMIDT, Eugen, 98673 Merbelsrod / Thüringen (DE); STEINER, Toni, 96528 Bachfeld (DE)
(86) Internationale Anmeldenummer: PCT/DE2010/000245
(87) Internationale Veröffentlichungsnummer: WO 2010/102604

(56) Entgegenhaltungen:
- EP-A2- 0 317 823
- DE-A1- 10 047 387
- DE-A1- 10 314 526
- DE-A1-102006 034 952
- DE-C1- 10 207 653
- US-A1- 2003 143 084

## Beschreibung

Die Erfindung betrifft eine über eine Riemenscheibe angetriebene regelbare Kühlmittelpumpe für Verbrennungsmotore in der Bauform einer regelbaren Axialpumpe.

Im Stand der Technik sind eine Vielzahl von regelbaren Kühlmittelpumpen für Verbrennungsmotore vorbeschrieben, welche über Riemenscheiben von der Kurbelwelle des Verbrennungsmotors angetrieben werden.

Zumeist werden kleine als Radialpumpen ausgebildete Kreiselpumpen eingesetzt, bei denen das axial in ein Pumpenrad einströmende Kühlmittel in radialer Richtung umgelenkt wird.

Regelbare Kühlmittelpumpen in der Bauform von regelbaren Radialpumpen werden beispielsweise in der DE 10 2007 022 189 A1 wie auch in der DE 10 2005 056 199 A1 vorbeschrieben.

Infolge der Umlenkung des axial einströmenden Kühlmittels treten bei diesen Kühlmittelpumpen zwangsläufig Strömungsverluste auf.

Von der Anmelderin wurde in der DE 100 47 387 A1 eine in der Praxis bereits bewährte, elektrisch angetriebene, regelbare Kühlmittelpumpe für Verbrennungsmotore in der Bauform einer regelbaren Axialpumpe vorgestellt.

Weitere ebenfalls bereits in der Praxis bewährte, regelbare Kühlmittelpumpen für Verbrennungsmotore in der Bauform von regelbaren Axialpumpen wurden von der Anmelderin zudem in der DE 102 07 653 C1 wie auch in der DE 103 14 526 B4 vorgestellt.

Die Nachteile dieser elektromotorisch angetriebenen Kühlmittelpumpen mit innerhalb des Kühlmittelstromes angeordneten Elektromotoren resultieren nicht zuletzt aus dem erhöhten Bauraumbedarf dieser Kühlmittelpumpen. Bauraumbedingt können daher die jeweils eingesetzten Elektromotoren stets nur begrenzte Drehmomente übertragen.

Zudem hat auch die zwangsläufig erforderliche, wasserdichte Kapselung der Elektromotoren höhere Fertigungskosten zur Folge.

Darüber hinaus sind bei diesen Lösungen, infolge der eingesetzten elektrischen Bauteile bzw. der elektronischen Komponenten, stets obere Grenzwerte der Temperaturbelastung einzuhalten um ein Versagen dieser Bauteile zu vermeiden.

Zudem kann mittels dieser elektromotorisch angetriebenen Kühlmittelpumpen nach einem "Stromausfall" auch kein "Fail-safe" (Weiterfunktionieren der Kühlmittelpumpe nach Ausfall der Regelung) gewährleistet werden.

Auch haben die Axialpumpen mit saugseitiger Drosselung (wie beispielsweise die in der DE 102 07 653 C1 vorgestellte Bauform) gezeigt, dass sie strömungstechnisch verbesserungsbedürftig sind, da verstärkt Kavitationserscheinungen und Verwirbelungen auftraten, welche dann einen erhöhten Verschleiß und auch Leistungsverluste zur Folge hatten.

Aus der DE 10 2006 034 952 B4 ist weiterhin eine als regelbare Axialpumpe ausgebildete Kühlmittelpumpe für den Kühlkreislauf einer Verbrennungskraftmaschine bekannt geworden, bei der die Durchflussmenge des Kühlmittels durch die Pumpe ohne elektrische oder elektronische Drehzahlregelung realisiert wird. Dabei weist die als regelbare Axialpumpe ausgebildete Kühlmittelpumpe eine von einer Zahnriemenscheibe angetriebene Hohlwelle auf, auf der drehfest mehrere Rotorschaufeln derart angeordnet sind, dass deren Anstellwinkel über einen innerhalb der Hohlwelle angeordneten Wirkmechanismus mechanisch verstellt werden kann.

Die Betätigung des mechanischen Verstellmechanismus erfolgt dabei über ein Stellelement, welches elektrisch, elektronisch, hydraulisch oder auch pneumatisch angesteuert werden kann.

In Abhängigkeit vom Anstellwinkel der Rotorschaufeln wird das durch das Pumpengehäuse strömende Kühlmittel mehr oder weniger stark beschleunigt. Mittels der vorgenannten Kühlmittelpumpen, in der Bauform einer von einer Zahnriemenscheibe angetriebenen regelbaren Axialpumpe, kann die Kühlleistung wie auch die Antriebsleistung der Kühlmittelpumpen in bestimmten Grenzen variiert werden, wobei das übertragbare Drehmoment stets von der "Belastbarkeit/Haltbarkeit" der verstellbar gelagerten Rotorschaufeln begrenzt wird.

Dabei kann bei mit Schmutzfracht (beispielsweise Sandpartikel o.ä.) beladenem Kühlmittel diese den Verstellmechanismus beeinträchtigen und die Zuverlässigkeit der Regelung stark einschränken.

Zudem kann mit der in der DE 10 2006 034 952 B4 vorbeschriebenen Bauform auch keine "Null-Leckage" realisiert werden.

Im Zuge der stetigen Optimierung von Verbrennungsmotoren, insbesondere im Hinblick auf Emission und Kraftstoffverbrauch, ist es jedoch zunehmend wichtiger den Motor nach dem Kaltstart möglichst schnell auf Betriebstemperatur zu bringen, um einerseits die Reibungsverluste zu minimieren (mit zunehmender Öltemperatur sinkt dessen Viskosität und damit die Reibung an allen ölgeschmierten Bauteilen) und die Emissionswerte zu reduzieren (da erst nach der sogenannten "Anspringtemperatur" die Katalysatoren wirksam arbeiten, beeinflusst der Zeitraum bis zum Erreichen dieser Temperatur die Abgasemission wesentlich) um dadurch den Kraftstoffverbrauch zu reduzieren.

Versuchsreihen in der Motorentwicklung haben gezeigt, dass eine sehr wirksame Maßnahme zur Motorerwärmung das "stehende Wasser" oder die "Null-Leckage" während der Kaltstartphase ist.

Dabei sollte während der Kaltstartphase der Zylinderkopf keinesfalls von Kühlmittel durchströmt werden, um die Abgastemperatur so schnell wie möglich auf das gewünschte Niveau zu bringen.

Von den Fahrzeugherstellern werden Leckageströme von weniger als 0,5 l/h ("Null-Leckage") gewünscht.

Auch haben Untersuchungen zum Kraftstoffverbrauch von Verbrennungsmotoren in Kraftfahrzeugen gezeigt, dass durch ein konsequentes Thermomanagement, also jene Maßnahmen, welche zu einem energetisch und thermomechanisch optimalen Betrieb eines Verbrennungsmotors führen, etwa 3% bis 5% Kraftstoff eingespart werden können.

Daher wird unter Beachtung dieser Gesichtspunkte eine immer präzisere Regelung des Kühlmitteldurchsatzes in Abhängigkeit von der Temperatur des durchgesetzten Kühlmittels zwingend erforderlich.

Der Erfindung liegt daher die Aufgabe zugrunde, eine über eine Riemenscheibe angetriebene regelbare Kühlmittelpumpe in der Bauform einer regelbaren Axialpumpe für Verbrennungsmotore zu entwickeln, welche die vorgenannten Nachteile des Standes der Technik vermeidet und eine aktive Steuerung der Kühlmittelfördermenge ermöglicht um einerseits durch "Null-Leckage" eine optimale Erwärmung des Motors zu gewährleisten und um andererseits nach der Erwärmung des Motors die Motortemperatur im Dauerbetrieb exakt so zu beeinflussen, dass im gesamten Arbeitsbereich des Motors sowohl die Schadstoffemission wie auch die Reibungsverluste und der Kraftstoffverbrauch deutlich reduziert werden können, zudem soll die neuartige Bauform bei minimalem Bauvolumen ein hohes Drehmoment übertragen, bei Ausfall der Regelung ein Weiterfunktionieren der Kühlmittelpumpe (Fail-safe) gewährleisten, zudem von der maximalen Temperaturbelastung für die elektrischen Bauteile bzw. die elektronischen Komponenten unabhängig sein und sich dabei durch eine sehr kompakte, fertigungs- und montagetechnisch einfache, kostengünstige und robuste Bauform auszeichnen, wie auch Kavitationserscheinungen und Verwirbelungen des Fördervolumenstromes vermeiden, einen hohen Wirkungsgrad aufweisen und selbst bei mit Schmutzfracht beladenem Kühlmittel eine hohe Betriebssicherheit und Zuverlässigkeit bei sehr langer Lebensdauer gewährleisten.

Erfindungsgemäß wird diese Aufgabe durch eine über eine Riemenscheibe angetriebene regelbare Kühlmittelpumpe in der Bauform einer regelbaren Axialpumpe für Verbrennungsmotore nach den Merkmalen des unabhängigen Anspruches 1 der Erfindung gelöst.

Vorteilhafte Ausführungen Einzelheiten und Merkmale der Erfindung ergeben sich aus den Unteransprüchen sowie der nachfolgenden Beschreibung der erfindungsgemäßen Lösung in Verbindung mit den Zeichnungen zur erfindungsgemäßen Lösung.

Nachfolgend wird die Erfindung an Hand von zwei Ausführungsbeispielen in Verbindung mit zwei dem jeweiligen Ausführungsbeispiel zugeordneten Figuren näher erläutert.

Es zeigen dabei:
- Figur 1 :: die erfindungsgemäße über eine Riemenscheibe angetriebene regelbare Kühlmittelpumpe in der Bauform einer Axialpumpe mit einem Pneumatikaktuator 33, in der Seitenansicht, im Schnitt; und
- Figur 2 :: die erfindungsgemäße über eine Riemenscheibe angetriebene regelbare Kühlmittelpumpe in der Bauform einer Axialpumpe mit einem als Aktuator 21 eingesetzten Linearmotor 30, in der Seitenansicht, im Schnitt.

In der Figur 1 ist eine mögliche Variante der erfindungsgemäßen, über eine Riemenscheibe angetriebenen regelbaren Kühlmittelpumpe in der Bauform einer Axialpumpe mit einem zur Volumenstromregelung als Aktuator 21 eingesetzten Pneumatikaktuator 33 (in der Seitenansicht, im Schnitt) dargestellt.

Diese Bauform wird in Verbindung mit einer Unterdruckregelung eingesetzt. Dabei ist an einem Pumpengehäuse 1 mit einer Strömungseintrittsöffnung 2 und einer Strömungsaustrittsöffnung 3 eine Riemenscheibe 5 mittels eines Pumpenlagers 4 drehbar gelagert.

Drehfest mit dieser Riemenscheibe 5 ist eine Pumpenwelle 6 verbunden auf der ein Axialschaufelrad 7 ebenfalls drehfest angeordnet ist.

Im Pumpengehäuse 1 ist erfindungsgemäß drehfest ein Leitrad 8 angeordnet, in welchem sich eine Lageraufnahme 9 für ein zweites Lager 10 der Pumpenwelle 6 befindet.

Kennzeichnend ist auch, dass dieses Lager 10 ein Gleitlager ist, in dem die Pumpenwelle 6 mit ihrem der Riemenscheibe 5 gegenüberliegenden Pumpenwellende gelagert ist.

Wesentlich ist weiterhin, dass diesem Lager 10 beabstandet, in Richtung der Strömungseintrittsöffnung 2 benachbart, drehfest auf der Pumpenwelle 6 das mit der Pumpenwelle 6 umlaufende Axialschaufelrad 7 angeordnet ist, wobei diesem Axialschaufelrad 7 in Richtung der Strömungseintrittsöffnung 2 benachbart beabstandet ein mit einer Pumpenwellendurchtrittsöffnung 11 versehenes, drehfest im Pumpengehäuse 1 angeordnetes Vorleitrad 12 mit einem Zuströmleitkegel 13 angeordnet ist, wobei zudem am Leitrad 8 in Richtung der Strömungsaustrittsöffnung 3, d.h. der Lageraufnahme 9 gegenüberliegend, ein Abströmleitkegel 14 angeordnet ist.

In Ihrer Gesamtheit bewirkt diese erfindungsgemäße Anordnung, dass im Pumpeninnenraum eine optimale, gleichmäßige, turbulenzfreie "Umströmung" des (am Leitrad 8 angeordneten) Zylindermantels des Abströmleitkegels 14 bei maximalem Durchsatz und minimalem Druckverlust gewährleistet ist, was eine wesentliche Voraussetzung für eine optimale Regelung des Volumenstromes der erfindungsgemäßen Kühlmittelpumpe darstellt.

Erfindungsgemäß ist weiterhin, dass im Pumpengehäuse 1 ein Schieberarbeitsraum 16 angeordnet ist, in welchem der mit einem Ringsteg 15 versehene Abströmleitkegel 14 des Leitrades 8 hineinragt, wobei am Pumpengehäuse 1, der Lagerstelle des Pumpenlagers 4 in Strömungsrichtung gegenüberliegend, eine Kolbenstangenführung 17 mit einem Aktuatorbefestigungsflansch 18 angeordnet ist.

Erfindungsgemäß ist in dieser Kolbenstangenführung 17 eine in das Pumpengehäuse 1 hineinragende Kolbenstange 19 verschiebbar gelagert, wobei auf den außerhalb des Pumpengehäuses 1 befindlichen Endbereich der Kolbenstange 19 ein, eine lineare Verschiebung der Kolbenstange 19 bewirkender, mit einer Rückstelleinrichtung 20 versehener Aktuator 21 einwirkt, welcher an dem am Pumpengehäuse 1 angeordneten Aktuatorbefestigungsflansch 18 angeordnet ist.

Aus fertigungs- und montagetechnischen Gründen ist es vorteilhaft, wenn das Pumpengehäuse 1 derart mehrteilig ausgebildet ist, dass ein mit dem Aktuatorbefestigungsflansch 18 versehner hinterer Bereich des Pumpengehäuses 1 an einen "noch" mit dem Schieberarbeitsraum 16 versehenen vorderen Bereich des Pumpengehäuses 1 angeflanscht wird.

Erfindungswesentlich ist weiterhin, dass an dem innerhalb des Pumpengehäuses 1 befindlichen Ende der Kolbenstange 19 ein im Schieberarbeitsraum 16 linear verschiebbar angeordneter, mit einer Ausströmleitkonur 23, einer Ausströmöffnung 24 sowie einer mit dem Ringsteg 15 am Abströmleitkegel 14, des Leitrades 8, abdichtend in Wirkverbindung tretenden Ringnut 25 versehener Axialschieber 22 befestigt ist. Erfindungsgemäß wird mittels dieser Anordnung eine aktive Steuerung der Kühlmittelfördermenge ermöglicht, welche einerseits durch "Null-Leckage", d.h. bei auf dem Ringsteg 15 des Leitrades 8 dichtend angelegter Ringnut 25 des Axialschiebers 22, eine optimale Erwärmung des Motors gewährleistet, und die andererseits nach der Erwärmung des Motors, durch eine definierte Verschiebung des Axialschiebers 22 im Schieberarbeitsraum 16 des Pumpengehäuses 1, die Motortemperatur im Dauerbetrieb exakt so zu beeinflussen vermag, dass im gesamten Arbeitsbereich des Motors sowohl die Schadstoffemission wie auch die Reibungsverluste und der Kraftstoffverbrauch deutlich reduziert werden können.

Mittels der vorliegenden erfindungsgemäßen Lösung kann infolge des direkten Antriebes des Axialschaufelrades 7 mittels der Riemenscheibe 5 ein hohes Drehmoment übertragen werden.

Darüber hinaus gewährleistet das (gemäß Figur 1) im Aktuator 21 angeordnete Federelement in Form einer Druckfeder als Rückstelleinrichtung 20 bei Ausfall der Regelung ein Weiterfunktionieren der Kühlmittelpumpe (Fail-safe).

Gleichzeitig ist diese erfindungsgemäße Lösung von der maximalen Temperaturbelastung für die elektrischen Bauteile bzw. die elektronischen Komponenten unabhängig, da im Pumpeninnern keine mit dem Fördervolumenstrom in Kontakt tretenden elektrischen Bauteile bzw. elektronischen Komponenten Einsatz finden.

Die im Rahmen der vorliegenden Lösung erfindungsgemäß angeordneten, die Strömung definiert beeinflussenden Baugruppen (wie das Vorleitrad 12 mit dem Zuströmleitkegel 13, das Axialschaufelrad 7, das Leitrad 8 mit dem Abströmleitkegel 14 und der Axialschieber 22 mit der Ausströmleitkontur 23 und der Ausströmöffnung 24) bewirken in ihrer Gesamtheit, dass in der erfindungsgemäßen Kühlmittelpumpe Kavitationserscheinungen wie auch Verwirbelungen des Fördervolumenstromes vermieden werden, und dass die erfindungsgemäße Kühlmittelpumpe einen hohen Wirkungsgrad aufweist. Zudem bewirkt die vorgestellte, erfindungsgemäße Anordnung infolge ihrer robusten Bauform, dass selbst bei mit Schmutzfracht beladenem Kühlmittel eine hohe Betriebssicherheit und Zuverlässigkeit bei sehr langer Lebensdauer gewährleistet ist.

Kennzeichnend ist auch, dass im vorderen Bereich des Pumpengehäuses 1 ein Vorleitradanlagesteg 34 und am Leitrad 8 ein Außenmantel 35 mit einem Distanzsteg 36 angeordnet ist.

Erfindungsgemäß gewährleistet dieser Distanzsteg 36, bei am Außenmantel 35 des Leitrades 8 anliegendem Vorleitrad 12 einen "freien Lauf" des Axialschaufelrades 7.

Dadurch wird es fertigungstechnisch möglich, dass zunächst das (beispielsweise aus Kunststoff bestehende) Vorleitrad 12 bis zur Anlage an den Vorleitradanlagesteg 34 in den vorderen Bereich des Pumpengehäuses 1 eingeschoben wird, so dass nach Montage des Axialschaufelrades 7 das Vorleitrad 12 durch das Einpressen des Außenmantels 35 des Leitrades 8 in das Pumpengehäuses 1 (durch den am Außenmantel 35 des Leitrades 8 angeordneten Distanzsteg 36) in seiner Lage axial gesichert ist. Die radiale Sicherung wird von miteinander in Wirkverbindung tretenden Rastnasen übernommen die an den jeweils miteinander zu fügenden Bauteilen angeordnet sind.

Erfindungsgemäß ist auch, dass am Pumpengehäuse 1 ein Zulaufflansch 26 und ein Ablaufflansch 27 angeordnet sind, welche gegenüber des im Pumpengehäuse 1 angeordneten Schieberarbeitsraumes 16 "abgewickelt" angeordnet sind.

Durch all diese speziellen, erfindungsgemäßen Merkmale kann eine sehr kompakte, fertigungs- und montagetechnisch einfache, kostengünstige Bauform bei minimalem Bauvolumen gewährleistet werden.

Wesentlich ist auch, dass am Pumpengehäuse 1 Befestigungsdome 28 angeordnet sind, welche eine Befestigung durch Verschrauben der erfindungsgemäßen regelbaren Kühlmittelpumpe am Kurbelgehäuse ermöglichen.

Erfindungsgemäß ist auch, dass im Pumpengehäuse 1, nahe der Lagersitze, Dichtungen 31 und Leckageaustrittsöffnungen 32 angeordnet sind um eine hohe Funktionssicherheit zu gewährleisten.

In der Figur 2 ist eine weitere Variante der erfindungsgemäßen, über eine Riemenscheibe angetriebenen regelbaren Kühlmittelpumpe in der Bauform einer Axialpumpe in der Seitenansicht im Schnitt dargestellt.

In dieser Bauform wird als Aktuator 21 zur definierten Betätigung des Axialschieber 22 ein Linearmotor 30 eingesetzt.

Diese bis auf den "neuen" Aktuator 21, d.h. den Linearmotor 30, analog zu Figur 1 aufgebaute, in ihren Wirkungen bereits in Verbindung mit der Figur 1 beschriebene, erfindungsgemäße regelbare Kühlmittelpumpe wird insbesondere dann eingesetzt, wenn bei dem jeweiligen Fahrzeugtyp (in dem die erfindungsgemäße Kühlmittelpumpe eingesetzt werden soll) kein Unterdruck vorhanden ist, oder wenn der vorhandene Unterdruck nicht ausreicht um den Axialschieber 22 funktionssicher zu verfahren.

Da der in der Lösung nach Figur 2 zur Betätigung des Axialschiebers 22 eingesetzte Linearmotor 30 sehr klein baut, kann diese in Figur 2 vorgestellte Lösung auch dann eingesetzt werden, wenn beispielsweise der im Motorraum des jeweiligen Fahrzeuges vorhandene "Freiraum" nicht ausreicht um die in der Figur 1 vorgestellte Lösung einzusetzen.

Bei dieser Bauform der erfindungsgemäßen Kühlmittelpumpe (mit einem Linearmotor 30) wird ein Weiterfunktionieren der Kühlmittelpumpe bei Ausfall der Regelung (Fail-safe) dadurch gewährleistet, dass die Spindelsteigung als Rückstelleinrichtung im Linearmotor 30 fungiert.

Infolge dieser (bei der Lösung nach Figur 2) eingesetzten Spindelsteigung kann der Axialschieber 22 (allein) auf Grund seiner Druckbeaufschlagung eine "Rückstellung" (der Spindelstange) bewirken, so dass bei Ausfall der Regelung stets der Axialschieber 22 in seine hintere Endlage ("geöffnet") zurückfährt.

### Bezugszeichenzusammenstellung

- 1: Pumpengehäuse
- 2: Strömungseintrittsöffnung
- 3: Strömungsaustrittsöffnung
- 4: Pumpenlager
- 5: Riemenscheibe
- 6: Pumpenwelle
- 7: Axialschaufelrad
- 8: Leitrad
- 9: Lageraufnahme
- 10: Lager
- 11: Pumpenwellendurchtrittsöffnung
- 12: Vorleitrad
- 13: Zuströmleitkegel
- 14: Abströmleitkegel
- 15: Ringsteg
- 16: Schieberarbeitsraum
- 17: Kolbenstangenführung
- 18: Aktuatorbefestigungsflansch
- 19: Kolbenstange
- 20: Rückstellelement
- 21: Aktuator
- 22: Axialschieber
- 23: Ausströmleitkontur
- 24: Ausströmöffnung
- 25: Ringnut
- 26: Zulaufflansch
- 27: Ablaufflansch
- 28: Befestigungsdom
- 29: Arbeitskolben
- 30: Linearmotor
- 31: Dichtung
- 32: Leckageaustrittsöffnung
- 33: Pneumatikaktuator
- 34: Vorleitradanlagesteg
- 35: Außenmantel
- 36: Distanzsteg

## Patentansprüche

1. Regelbare Kühlmittelpumpe in der Bauform einer regelbaren Axialpumpe mit einem Pumpengehäuse (1) mit einer Strömungseintrittsöffnung (2) und einer Strömungsaustrittsöffnung (3), einer im/am Pumpengehäuse (1) mittels eines Pumpenlagers (4) drehbar gelagerten, mit einer Riemenscheibe (5) drehfest verbundenen Pumpenwelle (6) und einem auf dieser Pumpenwelle (6) angeordneten Axialschaufelrad (7), **dadurch gekennzeichnet,**
- **dass** drehfest im Pumpengehäuse (1) ein Leitrad (8) angeordnet ist, in dem sich eine Lageraufnahme (9) befindet in der ein Lager (10) angeordnet ist in welchem die Pumpenwelle (6) mit ihrem, der Riemenscheibe (5) gegenüberliegenden Pumpenwellende gelagert ist, diesem Lager (10) beabstandet in Richtung der Strömungseintrittsöffnung (2) benachbart, drehfest auf der Pumpenwelle (6) das Axialschaufelrad (7) angeordnet ist, diesem umlaufenden Axialschaufelrad (7) beabstandet in Richtung der Strömungseintrittsöffnung (2) benachbart ein mit einer Pumpenwellendurchtrittsöffnung (11) versehenes, drehfest im Pumpengehäuse (1) angeordnetes Vorleitrad (12) mit einem Zuströmleitkegel (13) angeordnet ist am Leitrad (8) in Richtung der Strömungsaustrittsöffnung (3), der Lageraufnahme (9) gegenüberliegend, ein Abströmleitkegel (14) mit einem Ringsteg (15) angeordnet ist, und
- **dass** im Pumpengehäuse (1) ein Schieberarbeitsraum (16) angeordnet ist, in den der Abströmleitkegel (14) des Leitrades (8) hineinragt, wobei am Pumpengehäuse (1), der Lagerstelle des Pumpenlagers (4) in Strömungsrichtung gegenüberliegend eine Kolbenstangenführung (17) mit einem Aktuatorbefestigungsflansch (18) angeordnet ist, in dieser Kolbenstangenführung (17) ist verschiebbar eine in das Pumpengehäuse (1) hineinragende Kolbenstange (19) gelagert, auf den außerhalb des Pumpengehäuses (1) befindlichen Endbereich der Kolbenstange (19) wirkt ein, eine lineare Verschiebung der Kolbenstange (19) bewirkender, mit einer Rückstelleinrichtung (20) auch bei Ausfall der Regelung versehener Aktuator (21) ein, welcher am Aktuatorbefestigungsflansch (18) des Pumpengehäuses (1) angeordnet ist, an dem innerhalb des Pumpengehäuses (1) befindlichen Ende der Kolbenstange (19) ist ein im Schieberarbeitsraum (16) linear verschiebbar angeordneter, mit einer Ausströmleitkontur (23), einer Ausströmöffnung (24) sowie einer mit dem Ringsteg (15) abdichtend in Wirkverbindung tretenden Ringnut (25) versehener Axialschieber (22) befestigt, welcher bis zur "Null-Leckage" die Kühlmittelförderung aktiv steuert, und
- **dass** am Pumpengehäuse (1) ein Zulaufflansch (26) und ein Ablaufflansch (27) angeordnet sind die gegenüber des im Pumpengehäuse (1) angeordneten Schieberarbeitsraumes (16) "abgewinkelt" angeordnet sind.

2. Regelbare Kühlmittelpumpe nach Anspruch 1, **dadurch gekennzeichnet, dass** das Pumpengehäuse (1) mehrteilig ausgebildet ist, wobei ein mit dem Aktuatorbefestigungsflansch (18) versehner hinterer Bereich des Pumpengehäuses (1) an den mit dem Schieberarbeitsraum (16) versehenen vorderen Bereich des Pumpengehäuses (1) angeflanscht wird.

3. Regelbare Kühlmittelpumpe nach Anspruch 1, **dadurch gekennzeichnet, dass** am Pumpengehäuse (1) ein oder mehrere Befestigungsdom/e (28) angeordnet sind.

4. Regelbare Kühlmittelpumpe nach Anspruch 1, **dadurch gekennzeichnet, dass** als Aktuator (21) ein Hydraulik- oder Pneumatikaktuator mit einem endseitig an der Kolbenstange (19) angeordneten Arbeitskolben (29) eingesetzt wird.

5. Regelbare Kühlmittelpumpe nach Anspruch 1, **dadurch gekennzeichnet, dass** als Aktuator (21) ein Linearmotor (30) eingesetzt wird.

6. Regelbare Kühlmittelpumpe nach Anspruch 1 und 4, **dadurch gekennzeichnet, dass** die Rückstelleinrichtung (20) ein Federelement ist.

7. Regelbare Kühlmittelpumpe nach Anspruch 5, **dadurch gekennzeichnet, dass** als Rückstelleinrichtung die Spindelsteigung im Linearmotor (30) fungiert.

8. Regelbare Kühlmittelpumpe nach Anspruch 1, **dadurch gekennzeichnet, dass** nahe der Lagersitze im Pumpengehäuse (1) Dichtungen (31) und Leckageaustrittsöffnungen (32) angeordnet sind.

9. Regelbare Kühlmittelpumpe nach Anspruch 2, **dadurch gekennzeichnet, dass** im vorderen Bereich des Pumpengehäuses (1) ein Vorleitradanlagesteg (34), sowie am Leitrad (8) ein Außenmantel (35) mit einem Distanzsteg (36) angeordnet ist, wobei der Distanzsteg (36) bei am Außenmantel (35) des Leitrades (8) anliegendem Vorleitrad (12) einen "freien Lauf" des Axialschaufelrades (7) gewährleistet.

## Claims

1. Controllable coolant pump, constructed as a controllable axial pump, with a pump housing (1) with a flow intake opening (2) and a flow discharge opening (3) with a pump shaft (6) placed on/in the pump housing (1) and arranged in a rotational manner by using a pump bearing (4) and connected in a fixed manner relative to the rotation of the belt driven pulley (5) and with an axial paddle wheel (7) arranged on this pump shaft (6), **characterized by** the fact
- that a guide wheel (8) is arranged a torque-proof manner in the pump housing (1) where a bearing seat (9) is located, where a bearing (10) is arranged in which where the pump shaft (6) is seated with the pump shaft end in a bearing opposite to the belt driven pulley (5) at a predetermined distance from this bearing (10) adjacent to the direction of the flow intake opening (2), the axial paddle wheel (7) is arranged in a torque-proof manner on the pump shaft (6) provided with a preliminary guide wheel (12) arranged in a torque-proof manner in the pump housing (1) adjacent to a pump shaft passage opening (11) with a preliminary guide wheel (12) arranged in a torque-proof manner in the pump housing (1) with a directional intake cone (13) arranged at the guide wheel (8) in the direction of the flow discharge opening (3), with directional discharge cone (14) and an annular rib (15) opposite to the bearing seat (9), and
- that a sliding valve working compartment (16) is arranged in the pump housing (1) penetrated by the directional discharge cone (14) of the guide wheel (8) where a piston rod guide (17) is located with an actuator mounting flange (18) and is arranged in the direction of the flow opposite to the bearing position of the pump bearing (4) in the pump housing (1), a moveable piston rod (19) projecting into the pump housing (1) is mounted in this piston rod guide (17) acting on the end of the piston rod (19) outside of the pump housing (1), a linear movement of the piston rod (19) arranged at the actuator mounting flange (18) of the pump housing (1), which acts with a reset mechanism (20) even when regulation of the provided actuator (21) fails, a linearly moveable axial valve (22) provided in the sliding valve working compartment (16) and at the end of the piston rod (19) is fastened and located inside the pump housing (1) with an outlet guiding edge (23), an outlet opening (24) and also a radial groove (25) to provide an operative sealing connection with the annular rib (15), this actively controls the coolant supply so that there is "zero leakage", and
- that an intake flange (26) and a drainage flange (27) are arranged at the pump housing (1) which are arranged "at an angle" to the sliding valve working compartment (16) arranged in the pump housing (1).

2. Controllable coolant pump according to claim 1, **characterized by** the fact that the pump housing (1) is formed in multiple parts, whereby a rear area of the pump housing (1) with the actuator mounting flange (18) is flanged to the front area of the pump housing (1) with the sliding valve working compartment (16).

3. Controllable coolant pump according to claim 1, **characterized by** the fact that one or several mounting pin(s) (28) is / are arranged on the pump housing (1).

4. Controllable coolant pump according to claim 1, **characterized by** the fact that a hydraulic actuator or pneumatic actuator is used as an actuator (21) with a working piston (29) and is arranged on the piston rod (19) at the end.

5. Controllable coolant pump according to claim 1, **characterized by** the fact that a linear motor (30) is used as an actuator (21).

6. Controllable coolant pump according to claims 1 and 4, **characterized by** the fact that the reset mechanism (20) is a spring-loaded element.

7. Controllable coolant pump according to claim 5 **characterized by** the fact that the spindle pitch in the linear motor (30) functions as a reset mechanism.

8. Controllable coolant pump according to claim 1, **characterized by** the fact that seals (31) and leakage discharge openings (32) are arranged close to the bearing seating's in the pump housing (1).

9. Controllable coolant pump according to claim 2, **characterized by** the fact that the leading guide wheel bar (34) is arranged in the front area of the pump housing (1) and that an exterior jacket (35) with a spacer strip (36) allows "free movement" of the axial paddle wheel (7) for the preliminary guide wheel (12) at the exterior jacket (35) of the guide wheel (8).

## Revendications

1. Pompe de liquide de refroidissement à régulation construite sous la forme d'une pompe axiale à régulation avec un carter de pompe (1), avec une ouverture d'admission d'écoulement (2) et une ouverture de sortie d'écoulement (3), avec un arbre de pompe (6) placé sur/dans le carter de pompe (1) et disposé de manière rotative au moyen d'un palier de pompe (4) et relié de manière fixe quant à la rotation à une poulie (5) et avec une roue à aubes axiale (7) disposée sur cet arbre de pompe (6), **caractérisée par le fait**
- **qu'**une roue directrice (8) est disposée de manière fixe quant à la rotation dans le carter de pompe (1), dans laquelle roue directrice (8) se trouve un logement de palier (9) dans lequel est disposé un palier (10), dans lequel l'arbre de pompe (6) est placé avec son extrémité d'arbre de pompe se trouvant à l'opposé de la poulie (5), la roue à aubes axiale (7) se trouvant à distance de ce palier (10), placée au voisinage en direction de l'ouverture d'admission d'écoulement (2) et disposée sur l'arbre de pompe (6) de manière fixe quant à la rotation, une roué directrice avant (12) étant disposée à distance de cette roue à aubes axiale (7) en circulation, placée au voisinage en direction de l'ouverture d'admission d'écoulement (2), équipée d'une ouverture de passage d'arbre de pompe (11), placée de manière fixe quant à la rotation dans le carter de pompe (1) et avec un cône directeur d'admission (13), un cône directeur d'échappement (14) avec une nervure annulaire (15) étant disposé sur la roue directrice (8) en direction de l'ouverture de sortie d'écoulement (3) et placé en face du logement de palier (9) et
- **que**, dans le carter de pompe (1), un espace de travail de coulisseau (16) est disposé; dans lequel le cône directeur d'échappement (14) de la roue directrice (8) pénètre, un guidage de tige de piston (17) avec une bride de fixation d'actionneur (18) étant disposé sur le carter de pompe (1) à l'opposé du point d'appui du palier de pompe (4), dans ce guidage de tige de piston (17) étant placée de manière mobile une tige de piston (19) pénétrant dans le carter de pompe (1), un actionneur (21) pourvu d'un dispositif de rappel (20), également en cas de défaillance de la régulation, agissant sur la zone d'extrémité de tige de piston (19) se trouvant à l'extérieur du carter de pompe (1) et provoquant un déplacement linéaire de la tige de piston (19), l'actionneur (21) étant disposé sur la bride de fixation d'actionneur (18) du carter de pompe (1), un coulisseau axial (22) étant disposé sur l'extrémité de tige de piston (19) se trouvant à l'intérieur du carter de pompe (1) et fixé dans l'espace de travail de coulisseau (16), étant disposé de manière mobile linéaire, étant pourvu d'un contour directeur d'échappement (23), d'une ouverture d'échappement (24) ainsi que d'une rainure annulaire (25) placée de manière étanche avec la nervure annulaire (15) et en liaison active avec celle-ci, le coulisseau axial (22) pilotant de manière active jusqu'à la "fuite zéro" le transport de liquide de refroidissement et
- **que**, sur le carter de pompe (1), une bride d'arrivée (26) et une bride de retour (27) sont disposées, celles-ci étant placées de manière "coudée" en face de l'espace de travail de coulisseau (16) logé dans le carter de pompe (1).

2. Pompe de liquide de refroidissement à régulation selon l'exigence 1 **caractérisée par le fait que** le carter de pompe (1) est formé de plusieurs éléments, une zone arrière du carter de pompe (1) pourvue de la bride de fixation d'actionneur (18) étant bridée à la zone avant du carter de pompe (1) pourvue de l'espace de travail de coulisseau (16).

3. Pompe de liquide de refroidissement à régulation selon l'exigence 1 **caractérisée par le fait qu'**un ou plusieurs dômes de fixation (28) sont disposés sur le carter de pompe (1).

4. Pompe de liquide de refroidissement à régulation selon l'exigence 1 **caractérisée par le fait que**, en tant qu'actionneur (21), un actionneur hydraulique ou pneumatique avec un piston de travail (29) disposé à l'extrémité de la tige de piston (19) est mis en oeuvre.

5. Pompe de liquide de refroidissement à régulation selon l'exigence 1 **caractérisée par le fait qu'**un moteur linéaire (30) est mis en oeuvre comme actionneur (21).

6. Pompe de liquide de refroidissement à régulation selon les exigences 1 et 4 **caractérisée par le fait que** le dispositif de rappel (20) est un élément à ressort.

7. Pompe de liquide de refroidissement à régulation selon l'exigence 5 **caractérisée par le fait que** la pente de broche dans le moteur linéaire (30) agit comme dispositif de rappel.

8. Pompe de liquide de refroidissement à régulation selon l'exigence 1 **caractérisée par le fait que** des joints (31) et des ouvertures de sortie de fuite (32) sont disposés à proximité des sièges de palier dans le carter de pompe (1).

9. Pompe de liquide de refroidissement à régulation selon l'exigence 2 **caractérisée par le fait que**, dans la zone avant du carter de pompe (1), une nervure d'appui de roue directrice avant (34) ainsi que, sur la roue directrice (8), une enveloppe extérieure (35) avec une rainure d'écartement (36) sont disposées, la rainure d'écartement (36) assurant un "déplacement libre" de la roue à aubes axiale (7) en cas de roue directrice avant (12) appliquée sur l'enveloppe extérieure (35) de la roue directrice (8).
